# EUROPÄISCHE PATENTSCHRIFT

(11) **EP 3 252 299 B1**
(45) Veröffentlichungstag und Bekanntmachung des Hinweises auf die Patenterteilung: **12.06.2019**
(21) Anmeldenummer: 17166294.3
(22) Anmeldetag: 12.04.2017
(51) Int. Cl.: F02M 55/02

(54) **KRAFTSTOFFDRUCKSPEICHER, EINSPRITZSYSTEM MIT EINEM KRAFTSTOFFDRUCKSPEICHER UND VERFAHREN ZUM BETREIBEN EINES EINSPRITZSYSTEMS MIT EINEM KRAFTSTOFFDRUCKSPEICHER**
FUEL PRESSURE ACCUMULATOR, INJECTION SYSTEM COMPRISING FUEL PRESSURE ACCUMULATOR AND METHOD FOR OPERATING AN INJECTION SYSTEM WITH A FUEL PRESSURE ACCUMULATOR
RÉSERVOIR SOUS PRESSION DE CARBURANT, SYSTÈME D'INJECTION COMPRENANT UN RÉSERVOIR SOUS PRESSION DE CARBURANT ET PROCÉDÉ DE FONCTIONNEMENT D'UN SYSTÈME D'INJECTION COMPRENANT UN RÉSERVOIR SOUS PRESSION DE CARBURANT

(30) Priorität: 31.05.2016 DE 102016209413
(43) Veröffentlichungstag der Anmeldung: 06.12.2017
(73) Patentinhaber: Robert Bosch GmbH, 70442 Stuttgart (DE)
(72) Erfinder: Henzler, Ramona, 71549 Auenwald-Hohnweiler (DE)

(56) Entgegenhaltungen:
- DE-A1-102010 043 256
- KR-A- 20080 032 849
- KR-B1- 101 417 533
- US-A1- 2011 023 831

## Beschreibung

### Stand der Technik

Die Erfindung betrifft einen Kraftstoffdruckspeicher, ein Einspritzsystem mit einem Kraftstoffdruckspeicher und ein Verfahren zum Betreiben eines Einspritzsystems mit einem Kraftstoffdruckspeicher, wobei das Einspritzsystem insbesondere zum Einspritzen von Kraftstoff in den Brennraum einer Brennkraftmaschine geeignet ist.

Es sind Einspritzsysteme bekannt, die einen Kraftstoffdruckspeicher umfassen, beispielsweise aus der DE 10 2008 040 901 A1. Der bekannte Kraftstoffdruckspeicher weist einen Kraftstoffspeicherraum zum Speichern von unter Hochdruck stehendem Kraftstoff auf. Weiterhin sind neben den pumpen- und injektorseitigen Anschlüssen noch Aufnahmen für Anbaukomponenten vorhanden. Dabei sind üblicherweise die beiden Anbaukomponenten Raildrucksensor und Druckregelventil bzw. Druckbegrenzungsventil an den Kraftstoffdruckspeicher angebaut.

Das Einspritzsystem, insbesondere die Injektoren, sind sehr empfindlich gegenüber Verunreinigungen bzw. Partikel. Die Einspritzcharakteristik kann durch Partikel nachteilig beeinflusst werden.

Aus der DE 10 2010 043 256 A1 ist ein Kraftstoffdruckspeicher mit einem Permanentmagneten zum Sammeln von Partikeln bekannt.

### Offenbarung der Erfindung

Der erfindungsgemäße Kraftstoffdruckspeicher für Brennkraftmaschinen weist ein Reservoir zum Sammeln von Metallpartikeln auf, die bei Bedarf auch gezielt aus dem Kraftstoffspeicherraum abgesteuert werden können.

Dazu umfasst der Kraftstoffdruckspeicher für Brennkraftmaschinen zum Speichern von unter Hochdruck stehendem Kraftstoff eine Behälterwand und einen in der Behälterwand ausgebildeten Kraftstoffspeicherraum. Der Kraftstoffdruckspeicher weist einen Zufuhranschluss zum Zuführen von unter Hochdruck stehendem Kraftstoff und einen Abfuhranschluss zum Abführen von unter Hochdruck stehendem Kraftstoff auf. Der Kraftstoffdruckspeicher weist eine magnetische Vorrichtung auf. Der Kraftstoffspeicherraum umfasst benachbart zu der magnetischen Vorrichtung ein magnetisches Reservoir zum Sammeln von Metallpartikeln.

Etwaige Metallpartikel bzw. Metallspäne sammeln sich dadurch in dem magnetischen Reservoir und werden nicht zu hydraulisch nachgeschalteten Bauteilen, beispielsweise Injektoren, weitertransportiert. Die Metallpartikel können bei Bedarf über eine hydraulische Verbindung in einen Ablaufkanal ausgespült werden. Dadurch kann die Lebensdauer der Injektoren und allen nachgeschalteten Komponenten eines Einspritzsystems gesteigert werden, da mit dem Kraftstoff aus dem Kraftstoffspeicherraum nahezu keine Metallpartikel in die Injektoren bzw. weiterer Komponenten gelangen.

Der Kraftstoffdruckspeicher weist ein magnetisches Druckventil zum Öffnen und Schließen einer hydraulischen Verbindung von dem Kraftstoffspeicherraum zu einem Ablaufkanal auf. Vorzugsweise mündet der Ablaufkanal dabei in ein Kraftstoffniederdrucksystem. Dadurch können die Metallpartikel während eines Spülvorgangs bei geöffneter hydraulischer Verbindung in den Ablaufkanal ausgespült werden.

Das Druckventil ist als elektromagnetisches Ventil mit einer Magnetspule ausgeführt. So kann das Druckventil auf einfache Art und Weise, nämlich durch Bestromung der Magnetspule, elektromagnetische Kräfte auf die Metallpartikel ausüben und diese somit im Reservoir halten.

Die hydraulische Verbindung ist bei Bestromung der Magnetspule geschlossen. Bei gesperrter hydraulischer Verbindung in den Ablaufkanal wirken somit die elektromagnetischen Kräfte auf die Metallpartikel in dem Reservoir. Das Druckventil öffnet vorzugsweise bei nicht bestromter Magnetspule.

In einer vorteilhaften Ausführung ist das magnetische Reservoir als Umfangsnut in der Behälterwand ausgebildet. Dies ist eine fertigungstechnische einfache und gleichzeitig wirkungsvolle Ausführung des Reservoirs.

In einer alternativen vorteilhaften Ausführung ist das magnetische Reservoir als Längsnut in der Behälterwand ausgebildet. Auch dies ist eine fertigungstechnische einfache und gleichzeitig wirkungsvolle Ausführung des Reservoirs.

In vorteilhaften Ausführungen weist der Kraftstoffdruckspeicher Mittel zur Detektion von Metallpartikeln in dem magnetischen Reservoir auf. Der Kraftstoffdruckspeicher weist dabei das magnetische, insbesondere elektromagnetische Druckventil auf. Beispielsweise verändern die Metallpartikel das Magnetfeld des Druckventils. Anhand der Überwachung von Stromstärke und/oder Spannung an der Magnetspule kann so ein sich mit Metallpartikeln füllendes Reservoir detektiert werden. Nachfolgend können damit gezielte Absteuervorgänge durch entsprechendes Ansteuern des Druckventils eingeleitet werden.

Demzufolge steuert für derartige Vorgänge ein Steuergerät das Druckventil zum Öffnen der hydraulischen Verbindung an, wenn die Mittel zur Detektion von Metallpartikeln das Überschreiten eines diesbezüglichen Grenzwerts signalisieren. Dadurch wird eine Überfüllung des Reservoirs mit Metallpartikeln verhindert, was wiederum die Wirksamkeit des Kraftstoffdruckspeichers als Partikelabscheider verringern würde.

In bevorzugten Ausführungen ist der Kraftstoffdruckspeicher Bestandteil eines Einspritzsystems und als Verteilerrail ausgeführt. Das Einspritzsystem weist weiterhin zwei Bankrails auf. Der Kraftstoffdruckspeicher versorgt dabei die beiden Bankrails mit unter Hochdruck stehendem Kraftstoff, vorzugsweise über zwei Abfuhranschlüsse. Die Bankrails wiederum versorgen nachgeschaltete Injektoren zum Einspritzen des Kraftstoffs in Brennräume einer oder mehrerer Brennkraftmaschinen. Dieses Einspritzsystem ist besonders sicher gegenüber Ausfällen einzelner Komponenten und kann damit in besonders sicherheitsrelevanten Systemen, beispielsweise bei Einspritzsystemen für Flugzeuge eingesetzt werden.

### Ausführungsbeispiele

Ausführungsbeispiele der Erfindung sind in den Zeichnungen dargestellt und in der nachfolgenden Beschreibung näher erläutert.

Es zeigen:
**Fig.1** schematisch einen Kraftstoffdruckspeicher im Längsschnitt, wobei nur die wesentlichen Bereich dargestellt sind,
**Fig.2** einen Ausschnitt des Kraftstoffdruckspeichers im Bereich eines Druckventils, wobei nur die wesentlichen Bereiche dargestellt sind,
**Fig.3** einen Kraftstoffdruckspeicher in einer weiteren Ausführungsform, wobei nur die wesentlichen Bereiche dargestellt sind,
**Fig.4** schematisch ein Einspritzsystem mit einem Kraftstoffdruckspeicher.

In **Fig.1** ist mit 1 ein rohrförmiger Kraftstoffdruckspeicher bezeichnet, der eine Behälterwand 2 aufweist, die einen Kraftstoffspeicherraum 3 umgibt. Der Kraftstoffdruckspeicher 1 ist für ein Einspritzsystem für Brennkraftmaschinen vorgesehen und wird üblicherweise auch als Rail bezeichnet.

An der Behälterwand 2 des Kraftstoffdruckspeichers 1 sind mehrere Abfuhranschlüsse 4 für Kraftstoffdruckleitungen zu nicht dargestellten Injektoren ausgebildet. Weiterhin ist ein Zufuhranschluss 7 zu einer nicht dargestellten Hochdruckpumpe an der Behälterwand 2 ausgebildet. Zusätzlich sind an der Behälterwand 2 Aufnahmen 5 und 6 für Anbaukomponenten 8 und 9 ausgebildet. Üblicherweise ist die Anbaukomponente 8 ein Raildrucksensor zur Ermittlung des Drucks in dem Kraftstoffspeicherraum 3. Und die Anbaukomponente 9 ist ein Druckventil, vorzugsweise ein Druckregelventil zum Regeln des Drucks in dem Kraftstoffspeicherraum 3. Das Druckventil 9 bzw. Druckregelventil 9 ist als elektromagnetisches Ventil ausgeführt und hat einen nicht dargestellten elektrischen Anschluss zur Verbindung mit einem nicht dargestellten Steuergerät bzw. einer Stromversorgung.

Die Aufnahmeöffnung 6 für das Druckventil 9 ist über einen Ablaufkanal 12 mit einem Niederdruckanschluss 14 verbunden, so dass eine über das Druckventil 9 abgesteuerte Kraftstoffmenge zu einem Niederdruckrücklauf geführt werden kann. Dabei mündet der Ablaufkanal 12 derart in die Aufnahmeöffnung 6, dass bei an den Kraftstoffdruckspeicher 1 angesetztem Druckventil 9 eine Abdichtung zwischen dem Hochdruckteil und dem Niederdruckteil (Ablaufkanal 12) gewährleistet ist.

Im Beispielfall sind das Druckventil 9 und der Raildrucksensor 8 an voneinander abgewandten Enden des Kraftstoffdruckspeichers 1 angeordnet. Die Verteilung dieser Anbaukomponenten 8, 9 am Kraftstoffdruckspeicher 1 ist dabei grundsätzlich beliebig wählbar.

Erfindungsgemäß ist im Kraftstoffspeicherraum 3 ein magnetisches Reservoir 10 ausgebildet. Dazu zeigt **Fig.2** einen Ausschnitt des Kraftstoffdruckspeichers 1 im Bereich des Druckventils 9. In dem Kraftstoffspeicherraum 3 ist benachbart zu dem elektromagnetischen Druckventil 9 das magnetische Reservoir 10 in Form einer Umfangsnut ausgebildet. Aufgabe des magnetischen Reservoirs 10 ist es, etwaige metallische Späne innerhalb des Einspritzsystems zu sammeln und dann in den Ablaufkanal 12 zurückzuführen, so dass diese Späne nicht in die Injektoren des Einspritzsystems gelangen. Vorzugsweise ist das Druckventil 9 als stromlos offenes Ventil ausgeführt. Das heißt bei Bestromung des elektromagnetischen Druckventils 9 ist die hydraulische Verbindung von dem Kraftstoffspeicherraum 3 mit dem magnetischen Reservoir 10 zu dem Ablaufkanal 12 geschlossen. Etwaige Metallspäne bzw. Metallpartikel werden dann aufgrund der elektromagnetischen Kräfte in dem magnetischen Reservoir 10 gehalten. Bei Beendigung der Bestromung des Druckventils 9 wird die hydraulische Verbindung zwischen Kraftstoffspeicherraum 3 und Ablaufkanal 12 geöffnet. Gleichzeitig wirken keine elektromagnetischen Kräfte mehr auf die Metallspäne bzw. Metallpartikel, so dass diese aus dem magnetischen Reservoir 10 in den Ablaufkanal 12 gespült werden.

Der Kraftstoffdruckspeicher 1 wird üblicherweise über den Zufuhranschluss 7 von einer Hochdruckpumpe des Einspritzsystems mit unter Hochdruck stehendem Kraftstoff versorgt. Vorteil des magnetischen Reservoirs 10 ist, dass bei schleichenden Defekten der Hochdruckpumpe die dadurch entstandenen Späne bzw. Partikel in dem Reservoir gesammelt werden und eine Schädigung an den Injektoren dadurch weitestgehend oder sogar komplett vermieden wird. Metallspäne entstehen beispielweise an der Hochdruckpumpe bei Verwendung schlechter oder minderschmierender Kraftstoffe, wie sie weltweit angeboten werden. Vorteilhafterweise ist weiter stromabwärts in dem Ablaufkanal 12 ein nicht dargestellter Filter angeordnet, in welchem die Späne schließlich endgültig gesammelt werden.

In vorteilhaften Weiterbildungen der Erfindung wird das Druckventil 9 in einem exakt definierten Betriebspunkt ohne sonstig aktive Zusatzverbraucher, also ohne dass Einspritzungen durch die Injektoren stattfinden, regelmäßig bzw. gezielt angesteuert. Die Späne bzw. Partikel aus dem Reservoir werden so in den Filter des Ablaufkanals 12 gespült und eine erneute Einleitung der Späne in das Einspritzsystem wird dadurch vermieden.

**Fig.3** zeigt schematisch den Kraftstoffdruckspeicher 1 in einer weiteren Ausführungsform. In dieser Ausführung ist das magnetische Reservoir 10 als Längsnut über die Länge der Behälterwand 2 bis zu dem Druckventil 9 ausgeführt.

Die bislang gezeigten Ausführungen der **Fig.1 bis 3** weisen ein magnetisches Reservoir 10 auf, das einem Magnetfeld des Druckventils 9 unterworfen ist. Alternativ ist dafür aber jedes beliebige Magnetfeld verwendbar, beispielsweise auch das eines Dauermagneten. In vorteilhaften Ausführungen ist das magnetische Reservoir 10 mit einer magnetischen Legierung ausgeführt, beispielsweise in Form einer Beschichtung. Dies kann auch zusätzlich zur Verwendung eines magnetischen Druckventils 9 erfolgen, beispielsweise indem die Umfangsnut der **Fig.2** oder die Längsnut der **Fig.3** mit einer magnetischen Legierung beschichtet werden.

In **Fig.4** ist ein weiterer Anwendungsfall der Erfindung dargestellt. Der Kraftstoffdruckspeicher 1 dient in dieser Ausführung als Verteilerrail und bedient zwei Bankrails 1', 1", die den Kraftstoff für die Einspritzung an die Injektoren bereitstellen. Durch diese hochdruckredundante Anordnung des Verteilerrails 1 mit einem Raildrucksensor 8 und einem Druckregelventil 9 kann nun das Verteilerrail 1 als Sammelrail mit einem magnetischen Reservoir für etwaige Metallspäne bzw. Metallpartikel verwendet werden. Die Metallspäne werden bei geöffnetem Druckregelventil 9 über den Ablaufkanal des Druckregelventils 9 abgesteuert und weiter über einen Filter 15 geleitet, um ein erneutes Einleiten in das Einspritzsystem 100 zu vermeiden.

Das Einspritzsystem 100 umfasst einen Kraftstofftank 19, eine Vorförderpumpe 20, zwei Hochdruckpumpen 21, 22, den als Verteilerrail ausgeführten Kraftstoffspeicher 1 und die beiden Bankrails 1', 1". Kraftstoff wird von der Vorförderpumpe 20 aus dem Kraftstofftank 19 zu den beiden Hochdruckpumpen 21, 22 gefördert. Die beiden Hochdruckpumpen 21, 22 sind jeweils als Zwei-Stempler-Pumpe ausgeführt, so dass sie jeweils zwei Zufuhranschlüsse 7 des Verteilerrails 1 mit unter Hochdruck stehendem Kraftstoff versorgen. Alternativ können jedoch auch Ein-Stempler-Hochdruckpumpen bzw. sonstige geeignete Hochdruckpumpen verwendet werden. Je ein Abfuhranschluss 4 des Verteilerrails 1 führt zu den beiden Bankrails 1', 1". Die beiden Bankrails 1', 1" wiederum weisen jeweils Abfuhranschlüsse 7', 7" auf, die nicht dargestellte Injektoren einer oder mehrerer Brennkraftmaschinen mit unter Hochdruck stehendem Kraftstoff für entsprechende Einspritzvorgänge versorgen.

Erfindungsgemäß weist das Verteilerrail 1 das magnetische Reservoir 10 auf. Dadurch, dass das Druckventil 9 als magnetisches Ventil ausgeführt ist, sammeln sich etwaige Metallspäne bzw. Metallpartikel innerhalb des Kraftstoffspeicherraums 3 in dem magnetischen Reservoir 10 nahe dem Druckventil 9. Bei Absteuervorgängen des Druckventils 9 über den Ablaufkanal 12 zurück in den Niederdruckanschluss 14 bzw. Niederdruckbereich des Einspritzsystems 100 werden die Metallspäne bzw. Metallpartikel mit abgesteuert und gelangen dort in den zwischen dem Druckventil 9 und der Vorförderpumpe 20 angeordneten Filter 15.

Das Verteilerrail 1 kann somit als Spanabscheider verwendet werden, wenn eine ausreichend große magnetische Kraft am magnetischen Reservoir 10 in der Nähe des Druckventils 9 für die Spansammlung/Spanspülung vorhanden ist. Bei geöffneter hydraulischer Verbindung in den Ablaufkanal 12 bzw. in den Niederdruckanschluss 14 muss die magnetische Kraft dann reduziert bzw. auf null gesetzt werden, damit die Metallspäne bzw. Metallpartikel in den Ablaufkanal 12 ausgespült werden können.

In vorteilhaften Weiterbildungen der Erfindung wird das Druckventil 9 des Kraftstoffdruckspeichers 1 bzw. des Verteilerrails 1 von einem Steuergerät angesteuert, um aktiv einen Spülvorgang einzuleiten. Demzufolge wird die hydraulische Verbindung in den Ablaufkanal 12 bzw. Niederdruckanschluss 14 geöffnet, jedoch nicht mit dem Ziel eines Druckabbaus in dem Kraftstoffspeicherraum 3, sondern um das magnetische Reservoir 10 von den Metallpartikeln zu leeren. Dazu kann der Kraftstoffdruckspeicher 1 vorteilhafterweise Mittel zur Detektion von Metallpartikeln in dem magnetischen Reservoir 10 aufweisen. Dies kann beispielweise anhand der Überwachung der Stromstärke des Druckventils 9 im bestromten Zustand erfolgen, wobei sich die Stromstärke mit sich füllendem magnetischen Reservoir 10 ändert. Das Steuergerät kann so die sich ändernde Stromstärke oder Spannung des Druckventils 9 als Größe für den Füllstand des magnetischen Reservoirs 10 mit Metallpartikeln verwenden.

## Patentansprüche

1. Kraftstoffdruckspeicher (1) für Brennkraftmaschinen zum Speichern von unter Hochdruck stehendem Kraftstoff, wobei der Kraftstoffdruckspeicher (1) eine Behälterwand (2) mit einem in der Behälterwand (2) ausgebildeten Kraftstoffspeicherraum (3) umfasst, wobei der Kraftstoffdruckspeicher (1) einen Zufuhranschluss (7) zum Zuführen von unter Hochdruck stehendem Kraftstoff und einen Abfuhranschluss (4) zum Abführen von unter Hochdruck stehendem Kraftstoff aufweist, wobei der Kraftstoffdruckspeicher (1) eine magnetische Vorrichtung (9, 10) aufweist, wobei der Kraftstoffspeicherraum (3) benachbart zu der magnetischen Vorrichtung (9, 10) ein magnetisches Reservoir (10) zum Sammeln von Metallpartikeln aufweist, wobei der Kraftstoffdruckspeicher (1) ein magnetisches Druckventil (9) zum Öffnen und Schließen einer hydraulischen Verbindung von dem Kraftstoffspeicherraum (3) zu einem Ablaufkanal (12) aufweist, wobei das Druckventil (9) als elektromagnetisches Ventil mit einer Magnetspule ausgeführt ist,
**dadurch gekennzeichnet, dass**
die hydraulische Verbindung bei Bestromung der Magnetspule geschlossen ist, wobei das Druckventil (9) die magnetische Vorrichtung ist.

2. Kraftstoffdruckspeicher (1) nach Anspruch 1, **dadurch gekennzeichnet, dass** ein Filter (15) in dem Ablaufkanal (12) angeordnet ist.

3. Kraftstoffdruckspeicher (1) nach einem der Ansprüche 1 oder 2, **dadurch gekennzeichnet, dass** das magnetische Reservoir (10) als Umfangsnut in der Behälterwand (2) ausgebildet ist.

4. Kraftstoffdruckspeicher (1) nach einem der Ansprüche 1 oder 2, **dadurch gekennzeichnet, dass** das magnetische Reservoir (10) als Längsnut in der Behälterwand (2) ausgebildet ist.

5. Kraftstoffdruckspeicher (1) nach einem der Ansprüche 1 bis 4, **dadurch gekennzeichnet, dass** der Kraftstoffdruckspeicher (1) Mittel zur Detektion von Metallpartikeln in dem magnetischen Reservoir (10) aufweist.

6. Einspritzsystem (100) mit einem als Verteilerrail ausgeführten Kraftstoffdruckspeicher (1) nach einem der Ansprüche 1 bis 5 und mit zwei Bankrails (1',1"), wobei der Kraftstoffdruckspeicher (1) die beiden Bankrails (1',1") mit unter Hochdruck stehendem Kraftstoff versorgt.

7. Verfahren zum Betreiben eines Einspritzsystems mit einem Kraftstoffdruckspeicher (1) nach Anspruch 5 und mit einem Steuergerät, wobei das Steuergerät das Druckventil (9) zum Öffnen der hydraulischen Verbindung ansteuert, wenn die Mittel zur Detektion von Metallpartikeln das Überschreiten eines Grenzwerts signalisieren.

## Claims

1. Fuel pressure store (1) for internal combustion engines for storing highly pressurized fuel, wherein the fuel pressure store (1) comprises a vessel wall (2) with a fuel store chamber (3) formed in the vessel wall (2), wherein the fuel pressure store (1) has a feed connector (7) for the feed of highly pressurized fuel and has a discharge connector (4) for the discharge of highly pressurized fuel, wherein the fuel pressure store (1) has a magnetic device (9, 10), wherein the fuel store chamber (3) has, adjacent to the magnetic device (9, 10), a magnetic reservoir (10) for collecting metal particles, wherein the fuel pressure store (1) has a magnetic pressure valve (9) for opening and closing a hydraulic connection from the fuel store chamber (3) to an outflow channel (12), wherein the pressure valve (9) is designed as an electromagnetic valve with a magnet coil,
**characterized in that**
the hydraulic connection is closed when the magnet coil is electrically energized, wherein the pressure valve (9) is the magnetic device.

2. Fuel pressure store (1) according to Claim 1, **characterized in that** a filter (15) is arranged in the outflow channel (12).

3. Fuel pressure store (1) according to either of Claims 1 and 2, **characterized in that** the magnetic reservoir (10) is formed as a circumferential groove in the vessel wall (2).

4. Fuel pressure store (1) according to either of Claims 1 and 2, **characterized in that** the magnetic reservoir (10) is formed as a longitudinal groove in the vessel wall (2).

5. Fuel pressure store (1) according to any of Claims 1 to 4, **characterized in that** the fuel pressure store (1) has means for detecting metal particles in the magnetic reservoir (10).

6. Injection system (100) having a fuel pressure store (1) according to any of Claims 1 to 5 designed as a distributor rail and having two bank rails (1', 1''), wherein the fuel pressure store (1) supplies highly pressurized fuel to the two bank rails (1', 1").

7. Method for operating an injection system having a fuel pressure store (1) according to Claim 5 and having a control unit, wherein the control unit activates the pressure valve (9) to open the hydraulic connection if the means for detecting metal particles signal the overshooting of a threshold value.

## Revendications

1. Accumulateur de pression de carburant (1) pour moteurs à combustion interne servant à stocker du carburant sous haute pression, dans lequel l'accumulateur de pression de carburant (1) comporte une paroi de récipient (2) dotée d'un espace d'accumulateur de carburant (3) formé dans la paroi de récipient (2), dans lequel l'accumulateur de pression de carburant (1) comprend un raccord d'amenée (7) pour l'amenée de carburant sous haute pression et un raccord d'évacuation (4) pour l'évacuation de carburant sous haute pression, dans lequel l'accumulateur de pression de carburant (1) comprend un dispositif magnétique (9, 10), dans lequel l'espace d'accumulateur de carburant (3) comprend, de manière adjacente au dispositif magnétique (9, 10), un réservoir magnétique (10) servant à accumuler des particules métalliques, dans lequel l'accumulateur de pression de carburant (1) comprend une soupape de pression magnétique (9) pour ouvrir et fermer une liaison hydraulique de l'espace d'accumulateur de carburant (3) à un canal d'évacuation (12), dans lequel la soupape de pression (9) est réalisée sous forme de soupape électromagnétique dotée d'une bobine magnétique,
**caractérisé en ce que**
la liaison hydraulique est fermée lors de l'alimentation de la bobine magnétique en courant électrique, la soupape de pression (9) étant le dispositif magnétique.

2. Accumulateur de pression de carburant (1) selon la revendication 1, **caractérisé en ce qu'**un filtre (15) est disposé dans le canal d'évacuation (12).

3. Accumulateur de pression de carburant (1) selon le la revendication 1 ou 2, **caractérisé en ce que** le réservoir magnétique (10) est réalisé sous forme de rainure périphérique dans la paroi de récipient (2).

4. Accumulateur de pression de carburant (1) selon le la revendication 1 ou 2, **caractérisé en ce que** le réservoir magnétique (10) est réalisé sous forme de rainure longitudinale dans la paroi de récipient (2).

5. Accumulateur de pression de carburant (1) selon l'une des revendications 1 à 4, **caractérisé en ce que** l'accumulateur de pression de carburant (1) comprend des moyens de détection de particules magnétiques dans le réservoir magnétique (10).

6. Système d'injection (100) comprenant un accumulateur de pression de carburant (1) réalisé sous forme de rampe distributrice selon l'une des revendications 1 à 5, et deux rampes de rangée (1', 1"), l'accumulateur de pression de carburant (1) alimentant les deux rampes de rangée (1', 1'') en carburant sous haute pression.

7. Procédé de fonctionnement d'un système d'injection comprenant un accumulateur de pression de carburant (1) selon la revendication 5 et un appareil de commande, l'appareil de commande commandant la soupape de pression (9) pour ouvrir la liaison hydraulique lorsque les moyens de détection de particules métalliques signalent le dépassement d'une valeur limite.
